# EUROPÄISCHE PATENTSCHRIFT

(11) **EP 3 519 339 B1**
(45) Veröffentlichungstag und Bekanntmachung des Hinweises auf die Patenterteilung: **27.10.2021**
(21) Anmeldenummer: 17784204.4
(22) Anmeldetag: 27.09.2017
(51) Int. Cl.: B66B 5/18

(54) **ELEKTROMECHANISCHER BETÄTIGER ZUM BETÄTIGEN EINER BREMSE EINER AUFZUGSANLAGE**
ELECTROMECHANICAL ACTUATOR FOR ACTUATING A BRAKE OF A LIFT INSTALLATION
ACTIONNEUR ÉLECTROMÉCANIQUE POUR ACTIONNER UN FREIN D'UN SYSTÈME D'ASCENSEUR

(30) Priorität: 28.09.2016 DE 102016218635
(43) Veröffentlichungstag der Anmeldung: 07.08.2019
(73) Patentinhaber: TK Elevator Innovation and Operations GmbH, 40472 Düsseldorf (DE)
(72) Erfinder: SCHULZ, Christian, 70329 Stuttgart (DE)
(74) Vertreter: Jacobi, Nicolas
(86) Internationale Anmeldenummer: PCT/EP2017/074507
(87) Internationale Veröffentlichungsnummer: WO 2018/060251

(56) Entgegenhaltungen:
- WO-A1-2014/075954
- CN-U- 202 967 792
- GB-A- 1 226 439
- US-A1- 2007 272 503

## Beschreibung

Die Erfindung betrifft einen Elektromechanischen Betätiger zum Betätigen einer Bremse einer Aufzugsanlage, ein Verfahren zum Betreiben eines solchen Betätigers sowie eine Aufzugsanlage umfassend einen solchen Betätiger.

Die EP 2 794 451 B1 und WO 2014/075954 A1 offenbaren beide einen elektromechanischen Betätiger zum Betätigen einer Aufzugsbremse mit einem Kraftspeicher, einer Halteeinrichtung und einer Rückstelleinrichtung. Ein wesentlicher Aspekt solcher Betätiger ist die sichere Betätigung im Fall eines Defekts der Aufzugsanlage. Dafür muss die Halteeinrichtung während des Normalbetriebs aktiv bestromt werden; entfällt die Stromzufuhr, wird die Bremse aktiviert. Eine möglichst energiesparende Bestromung ist daher wünschenswert. Zugleich soll der Aufbau des Betätigers möglichst einfach sein und wenig bewegliche Teile umfassen, die trotz jahrelanger Nichtbetätigung im Notfall eine ausreichende Leichtgängigkeit gewährleisten.

Aufgabe der Erfindung ist es, einen verbesserten elektromagnetischen Betätiger zum Betätigen einer Bremse einer Aufzugsanlage bereitzustellen. Gelöst wird diese Aufgabe durch einen Betätiger, ein Verfahren und eine Aufzugsanlage mit den in den Hauptansprüchen angegebenen Merkmalen. Vorteilhafte Weiterbildungen ergeben sich aus den Unteransprüchen, der nachfolgenden Beschreibung sowie den Zeichnungen.

Der erfindungsgemäße elektromechanische Betätiger umfasst einen Kraftspeicher, eine Halteeinrichtung, einen Rücksteller und einen Verbinder. Der Betätiger ist derart ausgebildet, dass in einem Bereitschaftszustand die Halteeinrichtung den Verbinder entgegen einer durch den Kraftspeicher aufgebrachten Betätigungskraft in einer Bereitschaftsstellung hält, und dass in einem Auslösezustand die Halteeinrichtung den Verbinder nicht in der Bereitschaftsstellung hält und der Verbinder in eine Auslösestellung überführt ist. Während einer Rückholphase ist der Betätiger unter Verwendung des Rückstellers aus dem Auslösezustand in den Bereitschaftszustand überführbar. Die Halteeinrichtung ist über eine Kniehebelanordnung mit dem Verbinder verbunden, wobei im Bereitschaftszustand die Kniehebelanordnung eine gestrecktere Ausrichtung als im Auslösezustand aufweist.

Das erfindungsgemäße Verfahren zum Betreiben eines solchen Betätigers umfasst die folgenden Verfahrensschritte: Überführen des Betätigers aus dem Bereitschaftszustand in den Auslösezustand durch Verringerung einer durch die Halteeinrichtung aufgebrachten Bereitschaftshaltekraft; Überführen des Betätigers aus dem Auslösezustand in den Bereitschaftszustand während einer Rückholphase unter Verwendung des Rückstellers und unter Überwindung der durch den Kraftspeicher bereitgestellten Betätigungskraft, dabei Erzeugen einer Rückholhaltekraft anhand der Halteeinrichtung; Halten des Verbinders in dessen Bereitschaftsstellung durch Bereitstellen einer Bereitschaftshaltekraft anhand der Halteeinrichtung.

Dabei ist die durch die Halteeinrichtung während des Bereitschaftszustandes bereitgestellte Bereitschaftshaltekraft geringer als die durch die Halteeinrichtung während der Rückholphase maximal bereitgestellte Rückholhaltekraft.

Je gestreckter die Stellung des Kniehebels ist, desto geringer ist die Kraft, die zur Aufrechterhaltung dieser Stellung durch die Halteeinrichtung in dessen Bereitschaftsstellung erforderlich ist, was sich unmittelbar auf den Energieverbrach der Halteeinrichtung in der Bereitschaftsstellung auswirken kann. Da im realen Betrieb die Halteeinrichtung mit Ausnahme von Notfällen immer in der Bereitschaftsstellung ist, kann der Gesamtenergieverbrauch niedrig gehalten werden, obwohl durch den Kraftspeicher eine recht hohe Betätigungskraft bereitgestellt wird. Zwar wird im Betätigungszustand die Kniehebelanordnung in eine Stellung überführt, in der der Kniehebel deutlich weniger gestreckt ist; in der Rückholphase muss daher eine deutlich höhere Kraft aufgewendet werden als im Bereitschaftszustand. Da die Rückholphasen über die Lebensdauer des Betätigers lediglich einen zeitlich vernachlässigbaren Anteil ausmachen, sind dieser erhöhte Kraftaufwand und der damit verbundene Energieaufwand hinnehmbar und hat keine nennenswerten Auswirkungen auf die Betriebskosten.

Das erfindungsgemäße Verfahren zeichnet sich zudem dadurch aus, dass in der Rückholphase definiert eine größere Haltekraft bereitgestellt wird als im Betriebszustand. Dies kann beispielsweise dadurch realisiert werden, dass ein Elektromagnet während der Rückholphase zumindest zweitweise mit einem größeren Strom betrieben wird als im Bereitschaftszustand. Während also im Rahmen der vergleichsweise kurzen Rückholphase die Halteinrichtung eine vergleichsweise hohe Halteleistung bereitstellt, um die Kniehebelanordnung zu strecken, wird diese Halteleistung anschließend für die Dauer des vergleichsweise langen Betriebszustands wieder definiert reduziert.

Vorzugsweise umfasst die Kniehebelanordnung einen ersten Hebel und einen zweiten Hebel, wobei der erste Hebel über ein Kniegelenk mit dem zweiten Hebel verbunden ist, und der erste Hebel mit dem zweiten Hebel einen Kniewinkel einschließt.

Eine gestrecktere Ausrichtung der Kniehebelanordnung liegt insbesondere dann vor, wenn ein Kniewinkel zwischen zwei Kniehebeln der Kniehebelanordnung näher an 180° liegt als im Vergleichszustand. Der Kniewinkel ist im Bereitschaftszustand insbesondere größer ist als der Kniewinkel im Auslösezustand, wobei der Kniewinkel insbesondere einen Maximalwert von 180° einnehmen kann. Ein Kniewinkel von 180° stellt somit die gestreckteste Ausrichtung dar. Der Kniewinkel wird insbesondere durch den Winkel zweier Geraden durch die Gelenkpunkte der zugehörigen Kniehebel definiert.

Vorzugsweise umfasst der Betätiger Führungsmittel zum gezielten Führen der Halteinrichtung aus einer Auslösestellung in eine Rückholstellung. Die Auslösestellung der Halteeinrichtung liegt dann vor, wenn die Halteeinrichtung den Verbinder nicht mehr in dessen Bereitschaftsstellung halten kann und der Betätiger den Auslösezustand einnehmen kann. In der Auslösestellung kann grundsätzlich keine Haltekraft durch die Halteinrichtung bereitgestellt werden. In der Rückholstellung der Halteeinrichtung kann die Halteeinrichtung wiederum eine Haltekraft, insbesondere eine Rückholhaltekraft aufbringen, welche erforderlich ist während des Überführens des Verbinders aus dessen Auslösestellung in dessen Bereitschaftsstellung.

Die Führungsmittel können eine Führungskulisse umfassen, welche eine Bahnkurve der Halteeinrichtung während der Rückholphase definiert. Während des Auslösezustandes und zur Vorbereitung der Rückholphase kann ein erstes Teil der Halteeinrichtung gezielt in Richtung eines zweiten Teils der Halteeinrichtung geführt werden.

Die erfindungsgemäße Aufzugsanlage umfasst einen Betätiger der vorgenannten Art und/oder einen Betätiger der durch vorgenanntes Verfahren betrieben wird. Die bezüglich der Vorrichtung bzw. des Verfahrens genannten Vorteile und weiteren Ausgestaltungsmöglichkeiten sind jeweils ohne weiteres auf das Verfahren bzw. den Betätiger und die Aufzugsanlage anwendbar.

Die Erfindung wird anhand der Figuren nachfolgend näher erläutert; hierin zeigt:
Fig. 1 einen erfindungsgemäßen Betätiger in einer ersten Ausgestaltung in einem Bereitschaftszustand
   a) in perspektischer Ansicht
   b) in Seitenansicht;
Fig. 2 den Betätiger aus Figur 1 in einem Auslösezustand
   a) in perspektischer Ansicht
   b) in Seitenansicht;
Fig. 3 den Betätiger aus Figur 1 während einer Rückholphase
   a) in perspektischer Ansicht
   b) in Seitenansicht;
Fig. 4 ein Diagramm umfassend den Verlauf der Haltekraft und der Auslösekraft sowie den Verlauf des Kniewinkels während der unterschiedlichen Betriebszustände der Halteeinrichtung;
Fig. 5 eine schematische Darstellung einer erfindungsgemäßen Aufzugsanlage umfassend einen erfindungsgemäßen Betätiger.
Fig. 6 einen erfindungsgemäßen Betätiger in einer zweiten Ausgestaltung in einem Bereitschaftszustand in Seitenansicht;
Fig. 7 den Betätiger nach Figur 6 während der Rückholphase in Seitenansicht.

Figur 5 zeigt eine erfindungsgemäße Aufzugsanlage 21, die einen Fahrkorb 22 aufweist, welcher innerhalb eines Aufzugsschachtes 23 aufgenommen ist. Anhand von Führungsschienen 24 wird der Fahrkorb mittels nicht dargestellten Führungsrollen vertikal verfahrbar gehalten. Im Falle eines Defekts können eine oder mehrere Sicherheitsbremsen 9 aktiviert werden. Hierfür umfasst die Aufzugsanlage 21 einen erfindungsgemäßen Betätiger 1 mit einem Verbinder 7. Der Verbinder 7 leitet eine Auslösekraft vom Betätiger 1 auf die Bremsen 9.

Anhand der Figuren 1 bis 3 wird der erfindungsgemäße Betätiger 1 in einer ersten Ausgestaltung beschrieben, wobei die Figuren 1 bis 3 denselben Betätiger 1 in jeweils unterschiedlichen Betriebszuständen zeigen.

Der Betätiger 1 umfasst zunächst einen Rahmen 8, an welchem die Komponenten des Betätigers 1 montiert sind. Der Verbinder 7 ist in diesem Ausführungsbeispiel eine Stange, die zur Betätigung parallel zu deren Erstreckungsrichtung verlagert wird. Vorgespannt wird der Verbinder 7 durch einen Kraftspeicher 2, hier beispielhaft in Form einer Spiralfeder 2. Diese Spiralfeder 2 ist eingespannt zwischen einem ersten Kraftspeicheranschlag 18, hier beispielhaft in Form eines Anschlagringes, der fest an dem Verbinder 7 angebracht ist und sich mit dem Verbinder 7 bewegt, und einem zweiten Kraftspeicheranschlag 19, der fest am Rahmen 8 angebracht ist. Durch den Kraftspeicher 2 wird folglich der Verbinder 7 ausgehend von dem zweiten Kraftspeicheranschlag 19 in Richtung des ersten Kraftspeicheranschlages 18 mit einer Betätigungskraft F₂ beaufschlagt. Bei einer Auslösung wird der erste Kraftspeicheranschlag 18 derart verlagert, bis dieser auf einen dritten Auslöseanschlag 20 am Rahmen 8 auftrifft.

Der Verbinder 7 kann von einer Halteeinrichtung 3 in einer Bereitschaftsstellung gehalten werden, die über eine Kniehebelanordnung 10 eine Gegenkraft auf den Verbinder 7 bereitstellt. Die Kniehebelanordnung 10 umfasst dazu einen ersten Hebel 11 und einen zweiten Hebel 12, die an einem Kniegelenk 13 miteinander drehbar verbunden sind. Der erste Hebel 11 stützt sich drehbar an einem ersten Stützpunkt 14 am Rahmen 8 ab; der zweite Hebel 12 stützt sich an einem zweiten Stützpunkt 15 drehbar am Verbinder 7 ab. Am Knie (nicht zwangsläufig unmittelbar exakt am Kniegelenk 13) ist die Halteeinrichtung 3 an der Kniehebelanordnung 10 angeschlossen.

Die Halteeinrichtung 3 umfasst zwei Teile 4, 5 , nämliche eine, insbesondere ferromagnetische, Ankerplatte 5 sowie einen schaltbaren Elektromagneten 4, von denen ein erstes Teil (hier die Ankerplatte 5) am Knie und ein zweites Teil (hier der Elektromagnet 4) unter Zwischenschaltung eines Rückstellers 6 am Rahmen 8 angebracht ist. Die beiden Teile 4, 5 können ebenso umgekehrt angeordnet sein.

Der Rücksteller 6 kann einen Spindelantrieb umfassen. Der Rücksteller 6 ist zwischen einer Bereitschaftsstellung (Figuren 1 und 2) und einer Rückholstellung (Figur 3) überführbar. Der Rücksteller 6 trägt ein Teil 4 der Haltevorrichtung 3 und kann die Haltevorrichtung 3 zwischen einer Auslösestellung (Figuren 2) und einer Rückholstellung (Figur 3) überführen. Figur 1 zeigt die Halteeinrichtung 3 in deren Bereitschaftsstellung.

Der Rücksteller 6 umfasst einen Führungsschieber 16, der in einer Führungskulisse 17 gleitet und damit den Rücksteller 6 während seiner Ausfahrbewegung in einer vordefinierten Bahn führt.

In den Figuren 1 ist der Rücksteller 6 in dessen Bereitschaftsstellung gezeigt, in Figur 2 ist der Rücksteller 6 in dessen Rückholstellung gezeigt.

Im Bereitschaftszustand I (Figur 1) befindet sich der der Kraftspeicher 2, die Halteeinrichtung 3, der Rücksteller 6, die beiden Teile 4,5 der Haltevorrichtung 3, die Kniehebelanordnung 10 und der Verbinder 7 jeweils in einer Bereitschaftsstellung. Der Rücksteller 6 stützt sich am Rahmen 8 ab und hält das erste Teil 4 der Haltevorrichtung 3 in dessen Bereitschaftsstellung, wodurch wiederum das zweite Teil 5 der Haltevorrichtung 3 in dessen Bereitschaftsstellung gehalten wird. Das zweite Teil 5 hält die Kniehebelanordnung 10 in deren Bereitschaftsstellung. Die Kniehebelanordnung 10 hält den Verbinder 7 in dessen Bereitschaftsstellung.

Über die Geometrie der Kniehebelanordnung 10 und die Betätigungskraft F₂ wird dabei eine Bereitschaftshaltekraft F_{3I} der Halteeinrichtung 3 definiert, die erforderlich ist, um die Kniehebelanordnung 10 in deren Bereitschaftsstellung zu halten. Es ist ersichtlich, dass diese Bereitschaftshaltekraft F_{3I} umso kleiner sein kann, je gestreckter die Kniehebelanordnung 10 ist, also je größer der Kniehebel α ist. Der Betrag der Haltekraft ist dabei wesentlich für die kontinuierliche Leistungsaufnahme der Halteeinrichtung 3 während des Normalbetriebs der Aufzugsanlage 21, in welchem der Betätiger in dessen Bereitschaftsstellung ist.

Zum Einleiten des Auslösezustandes II (Figur 2) entfällt die Bereitschaftshaltekraft durch Ausschalten des Elektromagneten 4. Hierunter fällt auch eine Reduktion der Haltekraft unterhalb eines Grenzwertes. Die Haftung der Ankerplatte 5 am Magneten 4 entfällt, wodurch die zweite Teil 5, die Kniehebelanordnung 10 und der Verbinder 7 aufgrund der Beaufschlagung durch den Kraftspeicher 2 in deren Auslösestellung überführt werden. Der Rücksteller 6 verbleibt zunächst noch in der Bereitschaftsstellung; die Stellung der Halteeinrichtung 3 wird hierbei als Auslösestellung bezeichnet, bei der das erste Teil 4 in der Bereitschaftsstellung und das zweite Teil 5 in der Auslösestellung ist.

Zum Rückholen wird dann der Rücksteller 6 mitsamt des ersten Teils 4 in eine Rückholstellung ausgefahren, in welcher der Magnet 4 und die Ankerplatte 5 wieder in Kontakt zueinander gebracht werden (Figur 3). Nun befindet sich die Halteeinrichtung 3 in deren Rückholstellung. Der Elektromagnet 4 wird aktiviert und zieht die Ankerplatte 5 an. Dadurch wird bewirkt, dass die Halteeinrichtung 3 eine Rückholhaltekraft F_{3III} auf die Kniehebelanordnung 10 aufbringen kann. Während der Rückholphase III wird nun der Rücksteller 6 in dessen Bereitschaftsstellung überführt, wodurch auch die Halteeinrichtung 3, die Kniehebelanordnung 10 und der Verbinder 7 in deren Bereitschaftsstellung überführt werden. Nach Beendigung der Rückholphase nimmt der Betätiger wieder dessen Bereitschaftszustand ein.

In Figur 4 sind wesentliche Parameter der Funktion des Betätigers qualitativ skizziert. Im Bereitschaftszustand I beträgt der Kniewinkel α=α_{I}. Die Überführung von dem Bereitschaftszustand zur Auslösezustand II erfolgt durch Lösen der Halteeinrichtung (Haltekraft F₂ = 0) schlagartig, so dass der Kniewinkel sich schlagartig auf α=α_{II} reduziert. Während der Rückholphase III erfolgt eine kontinuierliche, lineare Rückstellung der Halteeinrichtung 3, was zu einer degressiven Vergrößerung des Kniewinkels α führt. Dies wiederum führt zu einem degressiv abfallenden Verlauf der Haltekraft F₃. Somit reicht eine Bereitschaftshaltekraft F_{3I} aus, die deutlich geringer ist als die Rückholhaltekraft F_{3III}. Da die Bereitschaftshaltekraft F_{3I} während des gesamten Normalbetriebs aufrechterhalten werden muss, kann die Leistungsaufnahme reduziert werden, was zu einer Ersparnis von Energiekosten führt.

Figur 6 und 7 zeigen eine alternative Ausgestaltung des Betätigers während der Bereitschaftsphase I bzw. der Rückholphase III. Der Aufbau und die Funktionsweise entspricht weitgehend derjenigen des Betätigers nach den Figuren 1 bis 3. Insofern ist die vorherigen Beschreibung auch auf diesen Betätiger anwendbar; die Abweichungen werden nachfolgend beschrieben.

Die Spiralfeder 2 ist eingespannt zwischen einem zweiten Kraftspeicheranschlag 19, hier beispielhaft in Form eines Absatzes, der fest an dem zweiten Hebel 12 angebracht ist und sich mit dem zweiten Hebel 12 bewegt, und einem ersten Kraftspeicheranschlag 18, der fest am Rahmen 8 angebracht ist. Da die Spiralfeder 2 nun im bereich des ersten Hebels angeordnet ist, kann der Rahmen 8 entsprechend kleiner ausgeführt werden. Die Anordnung und Wirkrichtung der Haltevorrichtung 3 und des Rücksteller 6 ist in etwa parallel zur Richtung des zweiten Hebels 12. Der erste Hebel 11 weist vorzugsweise einen Querausleger auf, an dem das zweite Teil 5 angeordnet ist. Der Querausleger vergrößert das Knie. Auch hier ist das zweite Teil 5 am Knie angeordnet. Hierdurch wird insgesamt der Bauraum des Betätigers reduziert.

### Bezugszeichen

- 1: Elektromechanischer Betätiger, überführbar zwischen Bereitschaftszustand, Auslösezustand und Rückholphase
- 2: Kraftspeicher, überführbar zwischen Bereitschaftsstellung und Auslösestellung
- 3: Halteeinrichtung, überführbar zwischen Bereitschaftsstellung, Auslösestellung und Rückholstellung
- 4: Elektromagnet, überführbar zwischen Bereitschaftsstellung und Rückholstellung
- 5: Ankerplatte, überführbar zwischen Bereitschaftsstellung und Auslösestellung
- 6: Rücksteller, überführbar zwischen Bereitschaftsstellung und Rückholstellung
- 7: Verbinder, überführbar zwischen Bereitschaftsstellung und Auslösestellung
- 8: Rahmen
- 9: Bremse
- 10: Kniehebelanordnung, überführbar zwischen Bereitschaftsstellung und Auslösestellung
- 11: erster Hebel
- 12: zweiter Hebel
- 13: Verbindungsgelenk
- 14: erster Stützpunkt
- 15: zweiter Stützpunkt
- 16: Führungsschieber
- 17: Führungskulisse
- 18: erster Kraftspeicheranschlag am Verbinder
- 19: zweiter Kraftspeicheranschlag am Rahmen
- 20: Auslöseanschlag am Rahmen
- 21: Aufzug
- 22: Fahrkorb
- 23: Aufzugsschacht
- 24: Führungsschiene
- 25: Querausleger am zweiten Hebel
- α: Kniewinkel

- F₂: Betätigungskraft, bereitgestellt durch Kraftspeicher 2
- F₃: Haltekraft, bereitgestellt durch Halteeinrichtung 3
- F_{3I}: Bereitschaftshaltekraft
- F_{3III}: Rückholhaltekraft
- F_{3IIImax}: maximal bereitgestellte Rückholhaltekraft

- I: Bereitschaftszustand
- II: Auslösezustand
- III: Rückholphase

## Patentansprüche

1. Elektromechanischer Betätiger (1) zum Betätigen einer Bremse (9) einer Aufzugsanlage (21), umfassend
einen Kraftspeicher (2),
eine Halteeinrichtung (3),
einen Rücksteller (6),
einen Verbinder (7),
wobei der Betätiger (1) derart ausgebildet ist,
dass in einem Bereitschaftszustand (I) die Halteeinrichtung (3) den Verbinder (7) entgegen einer durch den Kraftspeicher (2) aufgebrachten Betätigungskraft (F₂) in einer Bereitschaftsstellung hält,
dass in einem Auslösezustand (II) die Halteeinrichtung (3) den Verbinder (7) **nicht** in dessen Bereitschaftsstellung hält und der Verbinder (7) in eine Auslösestellung überführt ist,
dass während einer Rückholphase (III) der Betätiger (1) unter Verwendung des Rückstellers (6) aus dem Auslösezustand (II) in den Bereitschaftszustand (I) überführbar ist,
und dass die Halteeinrichtung (3) über eine Kniehebelanordnung (10) mit dem Verbinder (7) verbunden ist,
wobei im Bereitschaftszustand (I) die Kniehebelanordnung (10) eine gestrecktere Ausrichtung aufweist als im Auslösezustand (II).

2. Betätiger (1) nach Anspruch 1,
**dadurch gekennzeichnet,**
**dass** die Kniehebelanordnung (10) einen ersten Hebel (11) und einen zweiten Hebel (12) aufweist, wobei der erste Hebel (11) über ein Kniegelenk (13) mit dem zweiten Hebel (12) verbunden ist, und der erste Hebel (11) mit dem zweiten Hebel (12) einen Kniewinkel (α) einschließt.

3. Betätiger (1) nach dem vorherigen Anspruch,
**dadurch gekennzeichnet,**
**dass** der Kniewinkel (α_{I}) im Bereitschaftszustand (I) größer ist als der Kniewinkel (α_{II}) im Auslösezustand (II).

4. Betätiger (1) nach einem der vorherigen Ansprüche,
**dadurch gekennzeichnet,**
**dass** der Betätiger (1) Führungsmittel (16, 17) umfasst, eingerichtet zum gezielten Führen der Halteinrichtung (3) aus einer Auslösestellung in eine Rückholstellung.

5. Betätiger (1) nach dem vorherigen Anspruch,
**dadurch gekennzeichnet,**
**dass** die Führungsmittel eine Führungskulisse (17) umfassen, welche eine Bahnkurve der Halteeinrichtung (3) während der Rückholphase (III) definiert.

6. Verfahren zum Betreiben eines elektromechanischen Betätigers (1) zum Betätigen einer Bremse (9) einer Aufzugsanlage (21) nach einem der vorherigen Ansprüche, das Verfahren umfasst die folgenden Verfahrensschritte:
- Überführen des Betätigers (1) aus dem Bereitschaftszustand (I) in den Auslösezustand (II) durch Verringerung einer durch die Halteeinrichtung (3) aufgebrachten Bereitschaftshaltekraft (F₃),
- Überführen des Betätigers (1) aus dem Auslösezustand (II) in den Bereitschaftszustand (I) während einer Rückholphase (III) unter Verwendung des Rückstellers (6) und unter Überwindung der durch den Kraftspeicher (2) bereitgestellten Betätigungskraft (F₂), dabei Erzeugen einer Rückholhaltekraft (F_{3III}) anhand der Halteeinrichtung (3),
- Halten des Verbinders (7) in dessen Bereitschaftsstellung (I) durch Bereitstellen einer Bereitschaftshaltekraft (F_{3I}) anhand der Halteeinrichtung (3),
**dadurch gekennzeichnet,**
**dass** die durch die Halteeinrichtung (3) während des Bereitschaftszustandes (I) bereitgestellte Bereitschaftshaltekraft (F_{3I}) geringer ist als die durch die Halteeinrichtung (3) während der Rückholphase (III) maximal bereitgestellte Rückholhaltekraft (F_{3IIImax}).

7. Verfahren nach Anspruch 6,
**dadurch gekennzeichnet,**
**dass** während des Auslösezustandes (II) zur Vorbereitung der Rückholphase (III) ein erstes Teil (4) der Halteeinrichtung (3) gezielt in Richtung eines zweiten Teils (5) der Halteeinrichtung (3) geführt wird.

8. Aufzugsanlage (21) umfassend einen Betätiger (1) nach einem der Ansprüche 1 bis 5 und/oder einen Betätiger (1), der durch ein Verfahren nach einem der Ansprüche 6 oder 7 betrieben wird.

## Claims

1. Electromechanical actuator (1) for actuating a brake (9) of an elevator installation (21), including an energy storage unit (2),
a holding device (3),
a resetting device (6),
a connector (7),
wherein the actuator (1) is realized in such a manner that in a standby state (I) the holding device (3) holds the connector (7) in a standby position in opposition to an actuating force (F₂) applied by the energy storage unit (2),
that in a release state (II) the holding device (3) does **not** hold the connector (7) in the standby position thereof and the connector (7) is transferred into a release position,
that during a recovery phase (III) the actuator (1) is transferable from the release state (II) into the standby state (I) by using the resetting device (6),
and
that the holding device (3) is connected to the connector (7) by means of a toggle lever arrangement (10), wherein in the standby state (I) the toggle lever arrangement (10) comprises a more stretched orientation than in the release state (II).

2. Actuator (1) according to Claim 1,
**characterized in that**
the toggle lever arrangement (10) comprises a first lever (11) and a second lever (12), wherein the first lever (11) is connected to the second lever (12) by means of a toggle joint (13), and the first lever (11) encloses a toggle angle (α) with the second lever (12).

3. Actuator (1) according to the preceding claim,
**characterized in that**
the toggle angle (α_{I}) in the standby state (I) is greater than the toggle angle (α_{II}) in the release state (II).

4. Actuator (1) according to one of the preceding claims,
**characterized in that**
the actuator (1) includes guide means (16, 17), set up for the targeted guiding of the holding device (3) from a release position into a recovery position.

5. Actuator (1) according to the preceding claim,
**characterized in that**
the guide means include a guide connecting link (17) which defines a trajectory of the holding device (3) during the recovery phase (III).

6. Method for operating an electromechanical actuator (1) for actuating a brake (9) of an elevator installation (21) according to one of the preceding claims,
the method includes the following method steps:
- transfer the actuator (1) from the standby state (I) into the release state (II) by reducing a standby holding force (F₃) applied by the holding device (3),
- transfer the actuator (1) from the release state (II) into the standby state (I) during a recovery phase (III) by using the resetting device (6) and by overcoming the actuating force (F₂) provided by the energy storage unit (2), at the same time generate a recovery holding force (F_{3III}) by way of the holding device (3),
- hold the connector (7) in the standby position (I) thereof by providing a standby holding force (F_{3I}) by way of the holding device (3),
**characterized in that**
the standby holding force (F_{3I}) provided by the holding device (3) during the standby state (I) is smaller than the maximum recovery holding force (F_{3IIImax}) provided by the holding device (3) during the recovery phase (III).

7. Method according to Claim 6,
**characterized in that**
during the release state (II) for preparing the recovery phase (III) a first part (4) of the holding device (3) is guided in a targeted manner in the direction of a second part (5) of the holding device (3).

8. Elevator installation (21) including an actuator (1) according to one of Claims 1 to 5 and/or an actuator (1) which is operated by a method according to either of Claims 6 or 7.

## Revendications

1. Actionneur électromécanique (1) destiné à actionner un frein (9) d'une installation d'ascenseur (21), ledit actionneur comprenant
un accumulateur d'énergie (2),
un dispositif de maintien (3),
un dispositif de réinitialisation (6),
un connecteur (7),
l'actionneur (1) étant conçu de manière que
dans un état d'attente (I) le dispositif de maintien (3) maintienne le connecteur (7) dans une position d'attente en s'opposant à une force d'actionnement (F₂) appliquée par l'accumulateur d'énergie (2),
dans un état de déclenchement (II) le dispositif de maintien (3) ne maintienne pas le connecteur (7) dans sa position d'attente et le connecteur (7) soit transféré dans une position de déclenchement,
pendant une phase de retour (III) l'actionneur (1) puisse être transféré de l'état de déclenchement (II) à l'état d'attente (I) à l'aide du dispositif de réinitialisation (6),
et
le dispositif de maintien (3) soit relié au connecteur (7) par le biais d'un agencement à levier à genouillère (10),
dans l'état d'attente (I), l'ensemble à levier basculant (10) ayant une orientation plus étendu que dans l'état de déclenchement (II).

2. Actionneur (1) selon la revendication 1,
**caractérisé en ce que**
l'ensemble à levier à genouillère (10) comporte un premier levier (11) et un deuxième levier (12), le premier levier (11) étant relié au deuxième levier (12) par une articulation à genouillère (13), et le premier levier (11) formant un angle de genouillère (α) avec le deuxième levier (12).

3. Actionneur (1) selon la revendication précédente,
**caractérisé en ce que**
l'angle de genouillère (α_{I}) dans l'état d'attente (I) est supérieur à l'angle de genouillère (α_{II}) dans l'état de déclenchement (II).

4. Actionneur (1) selon l'une des revendications précédentes,
**caractérisé en ce que**
l'actionneur (1) comprend des moyens de guidage (16, 17), conçus pour le guidage ciblé du dispositif de maintien (3) d'une position de déclenchement à une position de retour.

5. Actionneur (1) selon la revendication précédente,
**caractérisé en ce que**
les moyens de guidage comprennent une coulisse de guidage (17) qui définit une trajectoire du dispositif de maintien (3) pendant la phase de retour (III).

6. Procédé de manœuvre d'un actionneur électromécanique (1) pour actionner un frein (9) d'une installation d'ascenseur (21) selon l'une des revendications précédentes,
le procédé comprenant les étapes suivantes :
- transférer l'actionneur (1) de l'état d'attente (I) à l'état de déclenchement (II) par réduction d'une force de maintien en attente (F₃) appliquée par le dispositif de maintien (3),
- transférer l'actionneur (1) de l'état de déclenchement (II) à l'état d'attente (I) lors d'une phase de retour (III) à l'aide du dispositif de réinitialisation (6) et par domination de la force d'actionnement (F₂) fournie par l'accumulateur d'énergie (2), ce qui génère une force de maintien de retour (F_{3III} à l'aide du dispositif de maintien (3),
- maintenir le connecteur (7) dans sa position d'attente (I) par fourniture d'une force de maintien d'attente (F_{3I}) à l'aide du dispositif de maintien (3), **caractérisé en ce que**
la force de maintien d'attente (F_{3I}) fournie par le dispositif de maintien (3) pendant l'état d'attente (I) est inférieure à la force de maintien de retour (F_{3IIImax}) maximale fournie par le dispositif de maintien (3) pendant la phase de retour (III).

7. Procédé selon la revendication 6,
**caractérisé en ce que**
pendant l'état de déclenchement (II) en préparation de la phase de retour (III) une première partie (4) du dispositif de maintien (3) est guidée de manière ciblée en direction d'une deuxième partie (5) du dispositif de maintien (3).

8. Installation d'ascenseur (21) comprenant un actionneur (1) selon l'une des revendications 1 à 5 et/ou un actionneur (1) qui est actionné par un procédé selon l'une des revendications 6 ou 7.
